# EUROPÄISCHE PATENTANMELDUNG

(11) **EP 4 751 807 A1**
(43) Veröffentlichungstag der Anmeldung: **03.06.2026**
(21) Anmeldenummer: 25218087.2
(22) Anmeldetag: 24.11.2025
(51) Int. Cl.: B01L 1/00

(54) **TRANSPORTVORRICHTUNG FÜR EXPERIMENTALMODULE FÜR BIOLOGISCHE PROBEN**

(30) Priorität: 29.11.2024 DE 102024135428
(71) Anmelder: Deutsches Zentrum für Luft- und Raumfahrt e.V., 53227 Bonn (DE)
(72) Erfinder: Feles, Sebastian, 51147 Köln (DE); Liemersdorf, Christian, 51147 Köln (DE)
(74) Vertreter: dompatent

(57) **Zusammenfassung**

Transportvorrichtung (1) für biologische Proben für mit mindestens einem Experimentalmodule (100) für die biologische Proben, mit einem Behälter (3) mit einer Wandung (5), einem Boden (7) und einem Deckel (9), wobei der Behälter einen Aufnahmeraum (11) für das mindestens eine Experimentalmodul (100) für biologische Proben bildet, mit einer Wärmeisolierung (12) zur thermischen Isolierung des Aufnahmeraums (11) gegenüber der Umwelt des Behälters (3), mit einer elektrischen Heizeinrichtung (13) mit Heizregelungseinrichtung, über die die Temperatur in dem Aufnahmeraum (11) regelbar ist, mit einer elektrische Energieversorgungseinrichtung (17) für die elektrische Heizeinrichtung (13), und mit einem ersten Spannungswandler (19), über der den eine definierte und geregelte Spannung für eine Energieversorgung des mindestens einen Experimentalmodules (100) für biologische Proben bereitstellbar bereitstelltist, wobei der ersten Spannungswandler (19) mit der elektrischen Energieversorgungseinrichtung (17) verbunden ist.

## Beschreibung

Die vorliegende Erfindung betrifft eine Transportvorrichtung für Experimentalmodule für biologische Proben.

Bei Mess- oder Experimentalkampagnen in der biologischen Forschung, beispielsweise bei Forschungen im Bereich verringerter Schwerkraft oder Schwerelosigkeit, werden häufig Experimentalmodule für die biologischen Proben verwendet. Die Experimentalmodule weisen zumeist eine Probenkammer zur Aufnahme der biologischen Proben auf, in der diese unter konstanten Umweltbedingungen gehalten werden sollen. Die Experimentalmodule verfügen zumeist über eine Energiequelle, um konstante Umweltbedingungen, wie beispielsweise konstante Temperatur, für die biologischen Proben in der Probenkammer zu gewährleisten.

Die Energiequelle kann beispielsweise aus einer Batterie bestehen oder von dem Experimentträger, beispielsweise einer Rakete oder einem Flugzeug, kann eine externe Energiequelle bereitgestellt werden. Einer Batterie als Energiequelle für die Experimentalhardware sind jedoch engen Grenzen gesetzt, da die mitzuführende Masse und das zur Verfügung stehende Volumen begrenzt sind.

Daher wird zumeist versucht, eine Belastung der Batterie vor dem Experimentlauf so gering wie möglich zu halten.

Eine Energieversorgung über den Experimentträger hat den Nachteil, dass diese erst nach dem Einsetzen der Experimentalmodule in den Experimentträger zur Verfügung steht. Bei derartigen Varianten der Experimentalmodule wird vor dem Einsetzen in den Experimentträger zumeist über eine passive Isolation versucht, die Umweltbedingungen der biologischen Proben konstant zu halten, was jedoch nur eingeschränkt möglich ist.

Insbesondere besteht die Problematik, dass es im Vorfeld der Experimente zu zeitlichen Verzögerungen kommen kann, wodurch längere Wartezeiten vor dem Einsetzen der Experimentalmodule in den Experimentträger entstehen können. Dadurch kann es zu einer ungeplanten Belastung der Batterie oder einer nicht ausreichenden passiven Isolation bei Experimentalmodulen ohne eigenständige Energieversorgung kommen, die das Experiment nachteilig beeinflussen.

Die Experimentalmodule sind zumeist drei unterschiedlichen Phasen ausgesetzt, beispielsweise einer Laborphase, einer Transportphase und einer Phase in dem Experimentträger. Insbesondere in der Transportphase kann die Experimentalhardware widrigen Umweltbedingungen wie unterschiedlichen Temperaturen und Witterungen ausgesetzt sein, was es zu verhindern gilt.

Das zuvor Beschriebene gehört zu dem allgemeinen Kenntnisstand des Anmelders, bezieht sich jedoch nicht notwendigerweise auf einen konkreten, veröffentlichten Stand der Technik.

Es ist Aufgabe der vorliegenden Erfindung, den Transport und/oder eine Lagerung von Experimentalmodulen für biologische Proben zu verbessern.

Zur Lösung dieser Aufgabe sieht die Erfindung eine Transportvorrichtung für Experimentalmodule für biologische Proben mit den Merkmalen des Anspruchs 1 vor.

Die erfindungsgemäße Transportvorrichtung für biologische Proben für mit mindestens einem Experimentalmodul für die biologische Proben weist einen Behälter mit einer Wandung, einem Boden und einem Deckel auf, wobei der Behälter einen Aufnahmeraum für das mindestens eine Experimentalmodul für biologische Proben bildet, mit einer Wärmeisolierung zur thermischen Isolierung des Aufnahmeraums gegenüber der Umwelt des Behälters, mit einer elektrischen Heizeinrichtung mit Heizregelungseinrichtung, über die die Temperatur in dem Aufnahmeraum regelbar ist, mit einer elektrischen Energieversorgungseinrichtung für die elektrische Heizeinrichtung, und mit einem ersten Spannungswandler, der eine definierte und geregelte Spannung für eine Energieversorgung des mindestens einen Experimentalmoduls für biologische Proben bereitstellt, wobei der Spannungswandler mit der elektrischen Energieversorgungseinrichtung verbunden ist.

Die erfindungsgemäße Transportvorrichtung kann somit ein oder mehrere Experimentalmodule für biologische Proben aufnehmen. Der Aufnahmeraum, in dem das mindestens eine Experimentalmodul für biologische Proben aufgenommen ist, lässt sich über die elektrische Heizeinrichtung temperieren, sodass das Experimentalmodul für biologische Proben auf einer gewünschten Temperatur gehalten werden kann. Durch das Vorsehen einer Wärmeisolierung des Aufnahmeraums wird dafür Sorge getragen, dass möglichst geringe Temperatureinflüsse von außen auf den Aufnahmeraum einwirken können. Dadurch wird ein Auskühlen der in dem Experimentalmodul aufgenommen Probe vermieden.

Dadurch, dass die Heizeinrichtung über eine elektrische Energieversorgungseinrichtung der Transportvorrichtung mit elektrischer Energie versorgt wird, kann auf eine Temperaturregelung des Experimentalmoduls selbst, beispielsweise über eine interne Energiequelle des Experimentalmoduls, verzichtet werden, sodass die Belastung der internen Energiequelle des Experimentalmoduls geringgehalten wird.

Darüber hinaus kann mittels des ersten Spannungswandlers das mindestens eine Experimentalmodul zusätzlich mit Energie versorgt werden, sodass während des Aufenthalts das mindestens eine Experimentalmodul in dem Aufnahmeraum die interne Energieversorgung des mindestens einen Experimentalmoduls gänzlich ungenutzt verbleiben kann. Es besteht sogar die Möglichkeit, eine interne Batterie des mindestens einen Experimentalmoduls über den ersten Spannungswandler zu laden.

Die erfindungsgemäße Transportvorrichtung ermöglicht somit, dass ungeplante zeitliche Verzögerungen nahezu keinerlei Einfluss auf das mindestens eine Experimentalmodul für biologische Proben haben, sodass der temperaturbedingte Zellstress der biologischen Proben vor dem Experiment geringgehalten werden kann. Dadurch können Experimente verbessert durchgeführt werden, da vermieden wird, dass zuvor aufgrund von Abweichungen von der Soll-Temperatur biologische Artefakte in das Experiment eingebracht werden.

Die elektrische Energieversorgungseinrichtung der erfindungsgemäßen Transportvorrichtung kann beispielsweise eine Batterie aufweisen. Dadurch ist die erfindungsgemäße Transportvorrichtung in vorteilhafter Weise unabhängig von einer externen Energiequelle transportierbar.

Die elektrische Heizeinrichtung kann eine Lüftungseinrichtung zur Umwälzung von Luft in dem Aufnahmeraum aufweisen. Dadurch kann eine relativ gleichmäßige Temperatur in dem Aufnahmeraum gewährleistet werden.

Es kann beispielsweise vorgesehen sein, dass der Aufnahmeraum von den weiteren Komponenten der Transportvorrichtung getrennt ist, beispielsweise über die Wärmeisolierung zur thermischen Isolierung des Aufnahmeraums. Lediglich einige Öffnungen, beispielsweise zum Anschließen der Lüftungseinrichtung oder zur Durchführung von Stromverbindungen zu dem ersten Spannungswandler müssen in der Wärmeisolierung vorgesehen sein.

Selbstverständlich besteht auch die Möglichkeit, dass die Wandung, der Boden und der Deckel der Transportvorrichtung komplett mit dem Aufnahmeraum ausgefüllt sind und weitere Komponenten wie elektrische Heizeinrichtung, die elektrische Energieversorgung und der erste Spannungswandler in dem Aufnahmeraum mit aufgenommen sind.

Die erfindungsgemäße Transportvorrichtung kann auch einen zweiten Spannungswandler zur Bereitstellung einer Konstantspannung vorsehen, wobei über den zweiten Spannungswandler ein Steuersignal an das mindestens eine Experimentalmodul für biologische Proben übermittelbar ist. Somit kann das mindestens eine Experimentalmodul über die Transportvorrichtung gesteuert werden, solange das mindestens eine Experimentalmodul sich in dem Aufnahmeraum befindet. Dadurch kann beispielsweise nach dem Einsetzen des mindestens einen Experimentalmodul in den Aufnahmeraum das mindestens eine Experimentalmodul derart gesteuert werden, dass es selbst keine Anpassung der Umweltbedingungen vornimmt, sondern diese ausschließlich extern über die Transportvorrichtung erfolgt.

Vorzugsweise ist der erste Spannungswandler ein Labornetzteil. Ein Labornetzteil kann eine genaue Spannung bereitstellen, sodass sichergestellt ist, dass das empfindliche Experimentalmodul nicht durch ungewollte Spannungsspitzen belastet oder beschädigt wird.

Die elektrische Energieversorgungseinrichtung kann ferner mindestens ein Netzteil, vorzugsweise ein Schaltnetzteil aufweisen, wobei das Netzteil mindestens eine Stromverbindungseinrichtung zur Verbindung mit einer externen Stromquelle aufweist, wobei das Netzteil bei Verbindung mit einer externen Stromquelle die elektrische Heizeinrichtung mit elektrischer Energie versorgt und/oder die Batterie lädt.

Die erfindungsgemäße Transportvorrichtung kann somit auch zusätzlich oder alternativ zur Batterie von einer externen Stromquelle versorgt werden.

Dabei kann vorgesehen sein, dass das Netzteil mehrere Stromverbindungseinrichtungen zur Verbindung mit externen Spannungsquellen unterschiedlicher Netzspannung aufweist, wobei das Netzteil zwischen den mehreren Spannungsverbindungseinrichtungen automatisch und/oder unterbrechungsfrei umschaltet. Beispielsweise kann das Netzteil eine Stromverbindungseinrichtungen mit einem herkömmlichen 230-Volt-Wechselspannungsnetz vorsehen. Zusätzlich oder alternativ kann das Netzteil auch eine Verbindung zu einer Spannungsquelle mit 12 Volt Gleichspannung oder 24 Volt Gleichspannung vorsehen, wie es üblicherweise Spannungsversorgungen von Kraftfahrzeugen sind. Dadurch ist die Transportvorrichtung in unterschiedlichen Situationen einsetzbar. Beispielsweise kann im Labor eine Versorgung über ein herkömmliches 230-Volt-Wechselspannungsnetz erfolgen. Beim Transport zu dem Experimentträger, beispielsweise mittels eines Kraftfahrzeugs, kann die Transportvorrichtung über die Kraftfahrzeugs-Spannungsversorgung mit Energie versorgt werden. Dadurch kann die Heizung und/oder das Laden der Batterie nahezu ununterbrochen von extern erfolgen.

Es kann auch vorgesehen sein, dass die elektrische Energieversorgung automatisch und/oder unterbrechungsfrei zwischen dem Netzteil und der Batterie umschaltet.

Grundsätzlich kann das unterbrechungsfreie Umschalten über eine USV-Schaltung erfolgen.

Die Transportvorrichtung kann eine Messvorrichtung aufweisen, wobei die Messvorrichtung Sensoren zur Temperaturbestimmung im Aufnahmeraum, zur Bestimmung der relativen Luftfeuchtigkeit im Aufnahmeraum, zur Strommessung und/oder zur Spannungsmessung aufweist. Über die einzelnen gemessenen Parameter können unterschiedliche Steuerungen erfolgen. Beispielsweise kann mittels einer Temperaturbestimmung im Aufnahmeraum und der Bestimmung der relativen Luftfeuchtigkeit die elektrische Heizeinrichtung gesteuert werden. Über Sensoren zur Strommessung oder zur Spannungsmessung können beispielsweise die Ladespannung, die Batteriespannung, der Lade-/Entladestrom, die Lade-/Entladeleistung bestimmt werden, indem die entsprechenden Ströme und/oder Spannungen gemessen und eine entsprechende Umrechnung erfolgt.

Die Transportvorrichtung kann eine zentrale Steuereinheit aufweisen, die die Steuerung der einzelnen Komponenten vornimmt. Beispielsweise können über die zentrale Steuereinheit die elektrische Heizeinrichtung und der erste Spannungswandler gesteuert werden. Die zentrale Steuereinheit kann auch eine Anzeigeneinheit aufweisen, über die verschiedene Werte und Parameter der Transportvorrichtung anzeigbar sind. Beispielsweise kann bzw. können die Soll-Temperatur, die Ist-Temperatur, Betriebsstunden seit Einschalten, relative Luftfeuchtigkeit, absolute Luftfeuchtigkeit, Ladespannung, Batteriespannung, Lade-/Entladestrom, Lade-/Entladeleistung, Batteriekapazität und/oder Heizleistung in Prozent und Watt angezeigt werden. Die Anzeigeneinheit kann beispielsweise ein Kontrollbildschirm sein, dessen letzter Stand auch bei Spannungsverlust stehen bleibt.

Über die zentrale Steuereinheit lassen sich auch einzelne Parameter einstellen, wie beispielsweise die Soll-Temperatur. Auch ist beispielsweise über die zentrale Steuereinheit die maximale Ausgangsleistung begrenzbar.

Vorzugsweise ist vorgesehen, dass die erfindungsgemäße Transportvorrichtung einen Sicherheitsstecker zum Stromlosschalten der Transportvorrichtung aufweist. Der Sicherheitsstecker kann beispielsweise an der zentralen Steuereinheit angeordnet sein. Über den Sicherheitsstecker kann die gesamte erfindungsgemäße Transportvorrichtung stromlos geschaltet werden, sodass die Transportvorrichtung auch in Umgebungen eingesetzt werden kann, in denen elektrische Schaltvorgänge verboten sind, beispielsweise zum Zeitpunkt von Radio Silence bei (Höhenforschungs-) Raketenstarts. Da der Aufnahmeraum thermisch isoliert ist, können derartige Situationen, in denen die erfindungsgemäße Transportvorrichtung stromlos geschaltet ist, überbrückt werden, bevor dann zu einem Zeitpunkt, zu dem elektrische Schaltvorgänge erlaubt sind, die Transportvorrichtung wieder in Betrieb genommen werden kann und die Temperierung des Aufnahmeraums wieder erfolgt.

Die erfindungsgemäße Transportvorrichtung ist auch in vorteilhafter Weise nach einem Experiment nutzbar, wenn beispielsweise das mindestens eine Experimentalmodul nach dem Experiment aus dem Experimentträger zurück ins Labor gebracht werden soll. Beispielsweise unmittelbar nach Beendigung des Experiments und Entnahme des mindestens einen Experimentalmoduls aus dem Experimentträger kann das mindestens eine Experimentalmodul in den Aufnahmeraum eingesetzt werden und mittels der Transportvorrichtung mit elektrischer Energie versorgt werden.

Die Wärmeisolierung kann beispielsweise aus einem flexiblen thermischen Dämmmaterial aus Kautschuk bestehen. Dieses hat den weiteren Vorteil, dass es eine gewisse Elastizität aufweist, sodass Erschütterungen und Vibrationen, die von außen auf die Transportvorrichtung einwirken, nur gedämpft auf das mindestens eine Experimentalmodul einwirken.

Das mindestens eine Experimentalmodul kann beispielsweise ein biologischer Inkubator sein.

Die erfindungsgemäße Transportvorrichtung hat sich besonders vorteilhaft für den Transport von Experimentalmodulen für biologische Proben herausgestellt. Das mindestens eine Experimentalmodul für biologische Proben ist mittels der erfindungsgemäßen Transportvorrichtung in besonders vorteilhafter Weise bei widrigen Witterungsbedingungen transportierbar und der externe Einfluss auf für biologische Proben und somit auf die biologischen Proben wird geringgehalten. Dadurch kann der Zellstress der biologischen Proben vor Experimentbeginn geringgehalten werden, sodass sehr genaue Experimente durchgeführt werden können.

Im Folgenden wird unter Bezugnahme auf die nachfolgende Figur die Erfindung näher erläutert.

In der einzigen Figur ist die erfindungsgemäße Transportvorrichtung 1 schematisch im Schnitt dargestellt.

Die Transportvorrichtung 1 dient zur Aufbewahrung und zum Transport von Experimentalmodulen 100 für biologische Proben.

Die erfindungsgemäße Transportvorrichtung 1 weist einen Behälter 3 auf, der aus einer Wandung 5, einem Boden 7 und einem Deckel 9 besteht. Der Deckel 9 ist abnehmbar, sodass das Innere des Behälters 3 zugänglich ist.

In dem Behälter 3 ist ein Aufnahmeraum 11 gebildet, in dem die Experimentalmodule 100 für biologische Proben aufgenommen sind. In dem in der einzigen Figur dargestellten Ausführungsbeispiel sind zwei Experimentalmodule 100 für biologische Proben in dem Aufnahmeraum 11 aufgenommen.

Der Aufnahmeraum 11 weist ferner eine Wärmeisolierung 12 zur thermischen Isolierung des Aufnahmeraums 11 gegenüber der Umwelt des Behälters 3 auf. Die Wärmeisolierung 12 kann beispielsweise aus einer Kautschukschicht bestehen, die gleichzeitig aufgrund ihrer elastischen Eigenschaft eine Dämpfungswirkung bereitstellt, sodass mechanische Einflüsse von außen nur gedämpft auf die Experimentalmodule 100 einwirken.

In dem Aufnahmeraum 11 ist ferner eine Heizeinrichtung 13 mit Heizregelungseinrichtung angeordnet, über die der Aufnahmeraum 11 temperierbar ist. Die Heizeinrichtung 13 kann ferner eine Lüftungseinrichtung 15 aufweisen, über die die Luft in dem Aufnahmeraum 11 umwälzbar ist.

Über die Heizregelungseinrichtung kann die elektrische Heizeinrichtung 13 geregelt werden, sodass beispielsweise eine konstante Temperatur in dem Aufnahmeraum 11 gehalten werden kann.

Die Transportvorrichtung 1 weist ferner eine elektrische Energieversorgungseinrichtung 17 auf, die die elektrische Heizeinrichtung 13 mit elektrischer Energie versorgt. Ferner ist ein erster Spannungswandler 19 in dem Aufnahmeraum 11 angeordnet, über den eine definierte und geregelte Spannung für eine Energieversorgung der Experimentalmodule 100 für biologische Proben bereitstellbar ist. Der erste Spannungswandler 19 ist mit der elektrischen Energieversorgungseinrichtung 17 verbunden. Die elektrische Energieversorgungseinrichtung 17 kann beispielsweise eine Batterie 21 aufweisen. Der erste Spannungswandler 19 kann beispielsweise ein Labornetzteil sein.

Die erfindungsgemäße Transportvorrichtung 1 weist ferner einen zweiten Spannungswandler 21 auf, der eine Konstantspannung bereitstellt. Über den zweiten Spannungswandler 23 kann ein Steuersignal an die Experimentalmodule 100 für biologische Proben übermittelt werden.

Die elektrische Energieversorgungseinrichtung 17 weist ferner ein Schaltnetzteil 25 auf, wobei das Schaltnetzteil 25 über zwei Stromverbindungseinrichtungen 27 mit einer oder mehreren externen Spannungsquellen verbindbar ist. Die Stromverbindungseinrichtung 27 kann beispielsweise zur Verbindung mit einer externen Spannungsquelle von 230-Volt-Wechselspannung und einer externen Spannungsquelle mit 12 oder 24 Volt Gleichspannung ausgelegt sein. Das Schaltnetzteil 25 schaltet automatisch und unterbrechungsfrei zwischen den Stromverbindungseinrichtungen 27 um. Über das Schaltnetzteil 25 kann bei Verbindung mit einer externen Spannungsquelle auch die Batterie 21 geladen werden.

Die einzelnen elektrischen und elektronischen Komponenten der erfindungsgemäßen Transportvorrichtung 1 werden über eine zentrale Steuereinheit 29 gesteuert. Diese kann beispielsweise die Heizregelungseinrichtung bereitstellen und ferner eine Messvorrichtung 31 aufweisen, die mittels Sensoren beispielsweise die Temperatur im Aufnahmeraum 11, die relative Luftfeuchtigkeit im Aufnahmeraum 11 oder auch unterschiedliche Ströme und Spannungen misst.

Über einen Sicherheitsstecker 33 kann die Transportvorrichtung 1 stromlos geschaltet werden, indem der Sicherheitsstecker 33 von außen gezogen wird. Dadurch kann die Transportvorrichtung 1 vor dem Verbringen in einen Bereich mit Radio Silence, wie beispielsweise auf einer Raketenrampe kurz vor dem Raketenstart, auf einfache Art und Weise stromlos geschaltet werden.

An der Steuereinheit 29 kann ferner eine Anzeigeneinheit 35 angeordnet sein, die verschiedene Werte, wie beispielsweise Ist-Temperatur und Soll-Temperatur, relative Luftfeuchtigkeit, absolute Luftfeuchtigkeit oder auch verschiedene Ströme und Spannungen anzeigt. Die zentrale Steuereinheit kann auch Einstellmöglichkeiten für die Einstellung der Soll-Temperatur oder ähnlichem bereitstellen.

Mittels der erfindungsgemäßen Transportvorrichtung 1 lassen sich Experimentalmodule 100 für biologische Proben in vorteilhafter Weise transportieren. Über die elektrische Energieversorgungseinrichtung 17, die eine Batterie 19 aufweist, kann die Transportvorrichtung 1 unabhängig von einer externen Energiequelle transportiert werden, wobei über den ersten Spannungswandler 19 die Experimentalmodule 100 mit Energie versorgt werden kann. Dadurch kann unterschiedliche Experimentalmodule 100 verwendet werden, beispielsweise Experimentalmodule ohne eigene Stromversorgung oder auch Experimentalmodule mit integrierten Batterien, die dann während des Transports jedoch nicht belastet werden.

### Bezugszeichenliste

- 1: Transportvorrichtung
- 3: Behälter
- 5: Wandung
- 7: Bodenwand
- 9: Deckel
- 11: Aufnahmeraum
- 12: Wärmeisolierung
- 13: Heizeinrichtung
- 15: Lüftungseinrichtung
- 17: Energieversorgungseinrichtung
- 19: erster Spannungswandler
- 21: Batterie
- 23: zweiter Spannungswandler
- 25: Schaltnetzteil
- 27: Stromverbindungseinrichtung
- 29: Steuereinheit
- 31: Messvorrichtung
- 33: Sicherheitsstecker
- 35: Anzeigeneinheit
- 100: Experimentalmodul

## Patentansprüche

1. Transportvorrichtung (1) für biologische Proben mit mindestens einem Experimentalmodul (100) für die biologischen Proben, mit einem Behälter (3) mit einer Wandung (5), einem Boden (7) und einem Deckel (9), wobei der Behälter einen Aufnahmeraum (11) für das mindestens eine Experimentalmodul (100) für biologische Proben bildet, mit einer Wärmeisolierung (12) zur thermischen Isolierung des Aufnahmeraums (11) gegenüber der Umwelt des Behälters (3), mit einer elektrischen Heizeinrichtung (13) mit Heizregelungseinrichtung, über die die Temperatur in dem Aufnahmeraum (11) regelbar ist, mit einer elektrische Energieversorgungseinrichtung (17) für die elektrische Heizeinrichtung (13), und mit einem ersten Spannungswandler (19), der eine definierte und geregelte Spannung für eine Energieversorgung des mindestens einen Experimentalmodules (100) für biologische Proben bereitstellt, wobei der ersten Spannungswandler (19) mit der elektrischen Energieversorgungseinrichtung (17) verbunden ist.

2. Transportvorrichtung nach Anspruch 1, **dadurch gekennzeichnet, dass** die elektrische Energieversorgungseinrichtung (17) eine Batterie (21) aufweist.

3. Transportvorrichtung nach Anspruch 1 oder 2, **dadurch gekennzeichnet, dass** die elektrische Heizeinrichtung (13) eine Lüftungseinrichtung (15) zur Umwälzung von Luft in dem Aufnahmeraum (11) aufweist.

4. Transportvorrichtung nach einem der Ansprüche 1 bis 3, **gekennzeichnet, durch** einen zweiten Spannungswandler (23) zur Bereitstellung einer Konstantspannung, wobei über den zweiten Spannungswandler (23) ein Steuersignal an das mindestens eine Experimentalmodul (100) für biologische Proben übermittelbar ist.

5. Transportvorrichtung nach einem der Ansprüche 1 bis 4, **dadurch gekennzeichnet, dass** der erste Spannungswandler (19) ein Labornetzteil ist.

6. Transportvorrichtung nach einem der Ansprüche 1 bis 5, **dadurch gekennzeichnet, dass** die elektrische Energieversorgungseinrichtung (17) mindestens ein Netzteil, vorzugsweise ein Schaltnetzteil (25), aufweist, wobei das Netzteil mindestens eine Stromverbindungseinrichtung (27) zur Verbindung mit einer externen Spannungsquellen aufweist, wobei das Netzteil bei Verbindung mit einer externen Spannungsquellen die elektrischen Heizeinrichtung (13) mit elektrischer Energie versorgt und/oder die Batterie lädt.

7. Transportvorrichtung nach Anspruch 6, **dadurch gekennzeichnet, dass** das das Netzteil mehrere Stromverbindungseinrichtungen (27) zur Verbindung mit externen Spannungsquellen unterschiedlicher Nennspannung aufweist, wobei das Netzteil zwischen den mehreren Stromverbindungseinrichtungen (27) automatisch und/oder unterbrechungsfrei umschaltet.

8. Transportvorrichtung nach einem der Ansprüche 1 bis 7, **gekennzeichnet, durch** eine Messvorrichtung (31), wobei die Messvorrichtung (31) Sensoren zur Temperaturbestimmung im Aufnahmeraum (11), zur Bestimmung der relativen Luftfeuchtigkeit im Aufnahmeraum (11), zur Strommessung und/oder zur Spannungsmessung aufweist.

9. Transportvorrichtung nach einem der Ansprüche 1 bis 8, **gekennzeichnet, durch** einen Sicherheitsstecker (33) zur Stromlos-Schaltung der Transportvorrichtung (1).

10. Transportvorrichtung nach einem der Ansprüche 1 bis 9, **gekennzeichnet durch** eine zentrale Steuereinheit (29).
